# EUROPÄISCHE PATENTSCHRIFT

(11) **EP 0 148 965 B1**
(45) Veröffentlichungstag und Bekanntmachung des Hinweises auf die Patenterteilung: **16.03.1988**
(21) Anmeldenummer: 84100358.5
(22) Anmeldetag: 14.01.1984
(51) Int. Cl.: B63H 1/28

(54) **Anordung aus einem Schiffspropeller und einem Leitrad**
Arrangement of ship screw and guide wheel
Aménagement d'hélice et de roue guide

(43) Veröffentlichungstag der Anmeldung: 24.07.1985
(73) Patentinhaber: Ostermann Metallwerke GmbH & Co, D-5000 Köln 30 (DE)
(72) Erfinder: Grim, Otto, Prof. Dr.-Ing., D-2000 Hamburg 73 (DE)
(74) Vertreter: Niemann, Uwe, Dr.-Ing.

(56) Entgegenhaltungen:
- DE-A- 1 756 889
- FR-A- 1 426 148
- GB-A- 332 124

## Beschreibung

Die Erfindung betrifft eine Anordnung aus einem Schiffspropeller und einem dem Propeller nachgeschalteten, frei drehbar gelagerten Leitrad, dessen Flügelzahl größer, dessen Drehzahl kleiner und dessen Steigung größer sind als die des Propellers, wobei die Flügel des Leitrades innerhalb des Propellerstrahls turbinenschaufelartig und außerhalb des Propellerstrahls propellerflügelartig ausgebildet sind sowie Propeller und Leitrad mit gleicher Drehrichtung umlaufen.

Eine derartige Anordnung ist bekannt (GB-A-332 124). Bei einer derartigen Anordnung wird die im Propellerstrahl hinter einem Schiff enthaltene Strömungsenergie teilweise in mechanische Energie umgesetzt, wovon ein Teil für den Antrieb des Leitrades verbraucht und ein anderer Teil von den außerhalb des Propellerstrahls befindlichen Flügelabschnitten des Leitrades in Vortriebsenergie umgesetzt wird. Aus hydrodynamischen Gründen kann mit einer derartigen Anordnung aber nur dann nennenswerte zusätzliche Vortriebsenergie gegenüber einem herkömmlichen Propeller gewonnen werden, wenn die Flügelzahl des Leitrades größer ist als die Flügelzahl des Propellers und die Drehzahl des Leitrades kleiner ist als die Drehzahl des Propellers (DE-A-17 56 889).

Trotz der zusätzlichen Investitionen, die eine solche Anordnung gegenüber einem herkömmlichen Propeller erfordert, ist der damit erzielbare Energierückgewinn insbesondere im Hinblick auf steigende Brennstoffkosten für Schiffe von Interesse. Da es sich jedoch bei der Anordnung aus Propeller und Leitrad um ein komplexes hydrodynamisches System handelt, entstehen in der Praxis Schwierigkeiten im Hinblick auf Entwurf und Auslegung der Anordnung im einzelnen.

Aufgabe der Erfindung ist es, eine im Hinblick auf Optimierung günstige Anordnung der eingangs beschriebenen Gattung anzugeben.

Diese Aufgabe wird dadurch gelöst, daß die Steigungen der radialen Flügelschnitte des Leitrades außerhalb des Propellerstrahls in radialer Richtung im wesentlichen konstant sind sowie innerhalb des Propellerstrahls, ausgehend vom konstanten Wert, in Richtung auf die Nabe stetig und im wesentlichen linear zunehmen.

Durch die Steigungsverteilung der radialen Flügelschnitte eines Propellers oder des Leitrades werden dessen hydrodynamische Eigenschaften wesentlich bestimmt. Überraschenderweise hat sich gezeigt, daß eine stetige, insbesondere im wesentlichen linear in Richtung auf die Nabe zunehmende Steigungsverteilung der im Propellerstrahl liegenden radialen Flügelschnitte des Leitrades zu im Hinblick auf eine Optimierung günstigen Ergebnissen führt, - und zwar unabhängig davon, ob der Propeller als freifahrender Propeller oder als sogenannter Nachstrompropeller ausgebildet ist. Eine im wesentlichen lineare Steigungsverteilung der Flügelschnitte des Leitrades vereinfacht Entwurf, Ausführung und Herstellung. Weil Leitrad und Propeller in gleicher Richtung drehen, ergibt sich eine relativ geringe Flügelfrequenz, wodurch das Schwingungsverhalten der Anordnung günstig beeinflußt wird. Wenn das Leitrad an der Propellernabe gelagert ist, bleiben auch die Lagergeschwindigkeiten gering, so daß Lagerung und Dichtung einfacher ausgebildet sein können. Ähnliches gilt auch für die im wesentlichen konstante Steigungsverteilung für die außerhalb des Propellerstrahls befindlichen Flügelschnitte des Leitrades. Das schließt jedoch nicht aus, daß bei der Steigungsverteilung dieser außerhalb des Propellerstrahls befindlichen Flügelschnitte Rücksicht auf ein gegebenenfalls vorhandenes Nachstromfeld genommen wird.

Im Einzelfall kann die Steigung der radialen Flügelschnitte des Leitrades im Nabenbereich das 1,5- bis 3-fache des konstanten Wertes betragen. Andererseits kann dieser konstante Wert bzw. die konstante Steigung der radialen Flügelschnitte außerhalb des Propellerstrahls das 2- bis 3-fache der Propellersteigung betragen.

Üblicherweise geht man beim Entwurf einer derartigen Anordnung von einem sogenannten optimalen Propeller aus, dessen optimaler Durchmesser der Drehzahl der Antriebsmaschine des Schiffes, den Nachstromverhältnissen und dem Schraubenbrunnen angepaßt ist. Soll der optimale Propeller eines Schiffes durch eine Anordnung aus Propeller und Leitrad ersetzt werden, dann können sich Raumprobleme ergeben, weil ein zusätzliches Leitrad kaum oder gar nicht hinter einem optimalen Propeller untergebracht werden kann. Überraschenderweise hat sich jedoch gezeigt, daß auf die Vorteile der erfindungsgemäßen Anordnung, nämlich insbesondere den Energierückgewinn, nicht verzichtet werden braucht, wenn der Durchmesser des Propellers kleiner ist als der Durchmesser eines optimalen Propellers gleicher Drehzahl. Man kann also den Propellerdurchmesser bei gleicher Drehzahl ohne weiteres reduzieren, ohne daß deshalb z. B. die Flügelzahl des Propellers erhöht werden müßte. Gegebenenfalls kann es vorteilhaft sein, wenn die Steigung des im Durchmesser reduzierten Propellers größer ist als die Steigung des optimalen Propellers.

Die beschriebenen Verhältnisse gelten auch dann, wenn der Propeller der Anordnung ein Verstellpropeller oder ein Düsenpropeller ist.

Im folgenden wird ein in der Zeichnung dargestelltes Ausführungsbeispiel der Erfindung erläutert; die einzige Figur zeigt teilweise und in schematischer Darstellung eine Anordnung aus einem Schiffspropeller mit einem nachgeschalteten Leitrad sowie ein Diagramm zur Steigungsverteilung von Leitrad bzw. Propeller.

Die in der Zeichnung dargestellte Anordnung ist im Schraubenbrunnen 1 am Heck 2 eines im übrigen nicht dargestellten Schiffes untergebracht. Man erkennt eine Welle 3, auf der die Nabe 4 eines Propellers 5 befestigt ist. Dem Propeller 5 ist in Strömungsrichtung ein Leitrad 6 nachgeschaltet, dessen Nabe 7 frei drehbar an der Nabe 4 des Propellers 5 gelagert ist. Diese Lagerung ist im einzelnen nicht dargestellt. Der Durchmesser des Leitrades 6 ist größer als der Durchmesser des Propellers 5. Auch die Flügelzahl des Leitrades 6 ist größer als die Flügelzahl des Propellers 5.

Die Flügel des Leitrades sind auf einem Abschnitt 8 innerhalb des Propellerstrahls turbinenschaufelartig und auf einem Abschnitt 9 außerhalb des Propellerstrahls propellerflügelartig ausgebildet. Die Steigungen der Flügelschnitte im Abschnitt 8 innerhalb des Propellerstrahls sind so gerichtet, daß sie das Leitrad 6 in gleicher Drehrichtung wie den Propeller 5, jedoch mit kleinerer Drehzahl, antreiben. Die außerhalb des Propellerstrahls befindlichen Abschnitte 9 der Flügel des Leitrades erzeugen dann einen zusätzlichen Vortrieb.

In dem Diagramm sind die Steigungsverteilungen von Propeller 5 und Leitrad 6 wiedergegeben. Aufgetragen ist die Steigung P über dem Radius R. Der Propeller 5 besitzt eine annähernd konstante Steigung 10, die mit einer durchgezogenen Linie dargestellt ist. Diese Steigung kann gegebenenfalls einem Nachstromfeld angepaßt werden. Mit einer gestrichelten Linie ist die ebenfalls annähernd konstante, jedoch etwas kleinere Steigung 11 eines optimalen Propellers wiedergegeben, der auch einen etwas größeren Durchmesser als der Propeller 5 der Anordnung besitzt.

Im rechten Teil des Diagramms ist die Steigungsverteilung der radialen Flügelschnitte des Leitrades 6 wiedergegeben. Die außerhalb des Propellerstrahls liegenden Abschnitte 9 der Flügel des Leitrades 6 besitzen in radialer Richtung annähernd konstante Steigungen 12. Diese Steigungsverteilung kann im Einzelfall aber auch einem gegebenenfalls vorhandenen Nachstromfeld angepaßt werden. Die innerhalb des Propellerstrahls bzw. im Abschnitt 8 liegenden radialen Flügelschnitte besitzen eine Steigungsverteilung 13, die, ausgehend von der annähernd konstanten Steigung 12 der Flügelschnitte im Abschnitt 9, in Richtung auf die Nabe 7 stetig und linear zunimmt. Diese grundsätzliche Steigungsverteilung 12,13 gilt auch für Anordnungen, bei denen der Propeller 5 mit konstanter Steigung durch einen Nachstrompropeller, einen Verstellpropeller oder einen Düsenpropeller ersetzt ist.

Bei dem dargestellten Ausführungsbeispiel besitzt der Propeller 5 einen Durchmesser von ca. 5,2 m, während der optimale Propeller einen Durchmesser von 5,6 m besitzen würde. Die mittlere Steigung 10 des Propellers 5 beträgt etwa 5,1 m.

Das Leitrad besitzt einen Durchmesser von 6,7 m und seine Flügel besitzen im Abschnitt 9 außerhalb des Propellerstrahls eine Steigung 12 von ca. 11,8 m. Die Steigung 13 des radialen Flügelschnitts an der Nabe 7 beträgt ca. 22,3 m.

Diese Anordnung besitzt einen Wirkungsgrad von etwa 0,69 gegenüber einem Wirkungsgrad von 0,65 für einen optimierten Propeller.

## Patentansprüche

1. Anordnung aus einem Schiffspropeller und einem dem Propeller (5) nachgeschalteten, frei drehbar gelagerten Leitrad (6), dessen Flügelzahl größer, dessen Drehzahl kleiner und dessen Steigung größer sind als die des Propellers (5), wobei die Flügel des Leitrades (6) innerhalb des Propellerstrahls turbinenschaufelartig und außerhalb des Propellerstrahls propellerflügelartig ausgebildet sind sowie Propeller (5) und Leitrad (6) mit gleicher Drehrichtung umlaufen, dadurch gekennzeichnet, daß die Steigungen (12,13) der radialen Flügelschnitte des Leitrades (6) außerhalb des Propellerstrahls in radialer Richtung im wesentlichen konstant sind sowie innerhalb des Propellerstrahls, ausgehend vom konstanten Wert, in Richtung auf die Nabe (7) stetig und im wesentlichen linear zunehmen.

2. Anordnung nach Anspruch 1 dadurch gekennzeichnet, daß die Steigung (13) des radialen Flügelschnittes des Leitrades (6) im Nabenbereich das 1,5-bis 3-fache des konstanten Wertes beträgt.

3. Anordnung nach Anspruch 1 oder 2, dadurch gekennzeichnet, daß die konstante Steigung (12) der radialen Flügelschnitte außerhalb des Propellerstrahls das 2- bis 3-fache der Propellersteigung (10) beträgt.

4. Anordnung nach einem der Ansprüche 1 - 3, dadurch gekennzeichnet, daß der Durchmesser des Propellers (5) kleiner ist als der Durchmesser eines optimalen Propellers gleicher Drehzahl und gleicher spezifischer Belastung.

5. Anordnung nach Anspruch 4, dadurch gekennzeichnet, daß die Steigung (10) des im Durchmesser reduzierten Propellers (5) größer ist als die Steigung (11) des optimalen Propellers.

6. Anordnung nach einem der Ansprüche 1 - 5, dadurch gekennzeichnet, daß der Propeller ein Verstellpropeller ist.

7. Anordnung nach einem der Ansprüche 1 - 5, dadurch gekennzeichnet, daß der Propeller ein Düsenpropeller ist.

## Claims

1. Arrangement of a ship's screw and a guide wheel (6), which is connected behind the screw (5) and is borne to be freely rotatable and of which the number of blades is greater, the rotational speed is smaller and the pitch is greater than that of the screw (5), wherein the blades of the guide wheel (6) are constructed in the manner of turbine blades within the screw slip stream and in the manner of propeller blades outside the screw slip stream as well as the screw (5) and the guide wheel (6) rotate in the same rotational direction, characterised thereby, that the pitches (12, 13) of the radial blade sections of the guide wheel (6) are substantially constant in radial direction outside the screw slip stream and, starting from the constant value, increase constantly and substantially linearly in direction towards the hub (7) within the screw slip stream.

2. Arrangement according to claim 1, characterised thereby, that the pitch (13) of the radial blade section of the guide wheel (6) in the hub region amounts to 1.5 to 3 times the constant value.

3. Arrangement according to claim 1 or 2, characterised thereby, that the constant pitch (12) of the radial blade sections outside the screw slip stream amounts to 2 to 3 times the screw pitch (10).

4. Arrangement according to one of the claims 1 to 3, characterised thereby, that the diameter of the screw (5) is smaller than the diameter of an optimum screw of the same rotational speed and the same specific loading.

5. Arrangement according to claim 4, characterised thereby, that the pitch (10) of the screw (5) of reduced diameter is greater than the pitch (11) of the optimum screw.

6. Arrangement according to one of the claims 1 to 5, characterised thereby, that the screw is a variable pitch propeller.

7. Arrangement according to one of the claims 1 to 5, characterised thereby, that the screw is a jet propeller.

## Revendications

1. Aménagement d'hélice de bateau (5) et de roue guide (6) disposée, libre en rotation, en aval de l'hélice (5), dont le nombre d'ailettes est plus grand, dont le nombre de tours de rotation est plus petit et dont le pas est plus grand que ceux de l'hélice (5), les ailettes de la roue guide (6) étant constituées, à l'intérieur du jet d'hélice en forme d'aube de turbine, et en dehors du jet d'hélice en forme d'ailette d'hélice, l'hélice (5) et la roue guide (6) tournant dans le même sens de rotation, caractérisé en ce que les pas (12, 13) des portions d'ailettes radiales de la roue guide (6), en dehors du jet d'hélice sont, en direction radiale, essentiellement constants, et à l'intérieur du jet d'hélice, en partant de la valeur constante, en direction du moyeu (7), augmentent continuellement et essentiellement de manière linéaire.

2. Aménagement selon la revendication 1, caractérisé en ce que le pas (13) de la portion d'ailette radiale de la roue guide, est, dans la zone du moyeu, de 1,5 à 3 fois la valeur constante.

3. Aménagement selon la revendication 1 ou 2, caractérisé en ce que le pas constant (12) des portions d'ailettes radiales est, en dehors du jet d'hélice, de 2 à 3 fois le pas d'hélice (10).

4. Aménagement selon l'une quelconque des revendications 1 à 3, caractérisé en ce que le diamètre de l'hélice (5) est plus petit que le diamètre d'une hélice optimale de même nombre de tours de rotation et de même charge spécifique.

5. Aménagement selon la revendication 4, caractérisé en ce que le pas (10) de l'hélice (5) à diamètre réduit est plus grand que le pas (11) de l'hélice optimale.

6. Aménagement selon l'une quelconque des revendications 1-5, caractérisé en ce que l'hélice est une hélice à pas variable.

7. Aménagement selon l'une quelconque des revendications 1-5, caractérisé en ce que l'hélice est une hélice à tuyère.
